# EUROPÄISCHE PATENTSCHRIFT

(11) **EP 0 189 897 B1**
(45) Veröffentlichungstag und Bekanntmachung des Hinweises auf die Patenterteilung: **07.03.1990**
(21) Anmeldenummer: 86101099.9
(22) Anmeldetag: 28.01.1986
(51) Int. Cl.: B65H 29/66

(54) **Verfahren und Vorrichtung zum Veränderen der Fördergeschwindigkeit von schuppenartig ausliegenden Papierprodukten**
Method and device for modifying the velocity of overlapping streams of paper products
Procédé et dispositif de modification de la vitesse de transport d'articles de papeterie se recouvrant partiellement

(30) Priorität: 29.01.1985 DE 3502897
(43) Veröffentlichungstag der Anmeldung: 06.08.1986
(73) Patentinhaber: Gämmerler, Hagen, 82057 Icking (DE)
(72) Erfinder: Gämmerler, Gunter, D-8021 Icking (DE)
(74) Vertreter: Staeger, Sigurd, Dipl.-Ing.

(56) Entgegenhaltungen:
- EP-A- 0 075 121
- DE-A- 2 406 766

## Beschreibung

Die Erfindung bezieht sich in erster Linie auf ein Verfahren zum Verändern der Fördergeschwindigkeit einzelner auf einem ersten Bandförderer o. dgl. herangeführter, schuppenartig ausliegender Flächengebilde o. dgl., insbesondere Druckprodukte, mittels eines zweiten Bandförderers o. dgl. und eines dritten mit unterschiedlicher Geschwindigkeit angetriebenen Bandförderers o. dgl. und einer im wesentlichen senkrecht zur Oberfläche des zweiten Bandförderers vorgenommenen Druckbeaufschlagung der Flächengebilde o. dgl.

Aus der EP-A-0 075 121 ist ein entsprechendes Verfahren bekannt. Oberhalb des zweiten Bandförderers ist eine Verzögerungseinrichtung, bestehend aus einer Unterdruckkammer, angeordnet, die den dritten endlosen Bandförderer aufweist ; letzterer wird mit einer Geschwindigkeit angetrieben, die halb so groß ist wie die Fördergeschwindigkeit des zweiten Bandförderers. Der dritte Bandförderer ist gelocht und läuft über die mit einer Vakuumpumpe verbundene Verzögerungseinrichtung. Beim Vorbeilaufen eines Produktepaketes an der Unterdruckkammer wird das oberste Papierprodukt in seinem freiliegenden Bereich durch den dritten Bandförderer erfaßt und an diesem festgehalten. Das obenliegende Papierprodukt muß jeweils an der Stirnkante erfaßt werden, da sonst das Produktepaket nicht auseinandergezogen werden kann. Eine Vereinzelung der Papierprodukte ist mit diesem bekannten Verfahren jedoch nicht möglich, weil auf das vereinzelte Papierprodukt der Unterdruck und die Fördervorrichtung gleichzeitig einwirken würden.

Da die Papierprodukte nach Abgabe durch den Ablagestem oder auch einer anderen Verschuppungsvorrichtung auf den Bandförderer nicht so genau abgelegt werden, daß die Schuppenabstände bzw. Produktabstände jeweils gleich lang sind, entstehen bei der Aufschuppung Fehler, die z. B. bei 80 mm Schuppenabstand bis zu ± 50 % betragen können. Bei einem Auseinanderziehen des Schuppenstromes würden sich diese Fehler entsprechend vervielfachen.

Der Erfindung liegt daher die Aufgabe zugrunde, ein Verfahren zu schaffen, mit welchem die etwaigen Schuppenfehler bei einer späteren Aufschuppung in gleicher Größe wieder auftauchen können.

Die Aufgabe wird dadurch gelöst, daß erfindungsgemäß die Heranführung durch den ersten Bandförderer o. dgl. und die Druckbeaufschlagung der Flächengebilde o. dgl. mit vom dritten auf den zweiten Bandförderer ausgeübten mechanischem Druck im gleichen Rhythmus wie die vorgeschaltete Ablegevorrichtung der Flächengebilde o. dgl. unabhängig von der Lage d_{f} Vorderkante der jeweiligen Flächengebilde o. dgl. erfolgt und daß der mechanische Druck vom dritten auf den zweiten Bandförderer durch eine geradlinige Parallelführung über einen Teilabschnitt des Förderweges der Flächengebilde o. dgl. aufrechterhalten wird.

Aus der DE-OS 2 406 766 ist eine Taktrollenanordnung an Bogenfördereinrichtungen bekannt. Die einzelnen Taktrollen sind an Schwenkhebeln auf einer gemeinsamen Welle angeordnet. Die schuppenweise herangeführten Bogen werden gegen Anschläge gefördert. Beim Herabsinken der Taktrollen werden diese Anschläge weggeschwenkt, so daß der jeweilige Bogen durch die Haftreibung, die durch das Gewicht der Taktrollen hervorgerufen wird, beschleunigt wird. Da beim erfindungsgemäßen Verfahren keine Anschläge vorgesehen sind, ist ein echter Vergleich mit dem eben genannten bekannten Verfahren nicht möglich.

Nach einer bevorzugten Abwandlung des erfindungsgemäßen Verfahrens, wobei der dritte Bandförderer o. dgl. mit erhöhter Geschwindigkeit angetrieben wird, werden die Flächengebilde o. dgl. bis zu ihrer vollständigen Vereinzelung auseinandergezogen.

Zur Durchführung des erfindungsgemäßen Verfahrens ist eine Vorrichtung vorgesehen, die einen ersten Bandförderer o. dgl. zum Heranführen der Flächengebilde o. dgl., einen zweiten und einen dritten in bezug auf letzteren mit unterschiedlicher Geschwindigkeit angetriebenen Bandförderer und Mittel zum Ausüben eines Druckes auf die Flächengebilde o. dgl. zum Zusammenführen des zweiten und dritten Bandförderers aufweist. Diese Vorrichtung ist erfindungsgemäß dadurch gekennzeichnet, daß die Mittel zum Ausüben des mechanischen Drucks aus mindestens drei, vorzugsweise fünf Rollen, Walzen o. dgl. bestehen, die an einem Stern federnd angebracht sind, dessen Tangentialgeschwindigkeit mit der Tangentialgeschwindigkeit einer vorgeschalteten Abgabevorrichtung für die Flächengebilde o. dgl. übereinstimmt und daß der dritte Bandförderer mindestens eine Umlenkrolle oder - walze aufweist, welche eine geradlinige Parallelführung bewirkt. Der dritte Bandförderer o. dgl. kann als Endlosförderer ausgebildet sein.

Die Rollen, Walzen o. dgl. des Sterns sind auch als Umlenkrollen, -walzen o. dgl. des dritten Bandförderers o. dgl. ausgebildet. Jede Rolle, Walze o. dgl. des Sterns kann einzeln in radialer Richtung federnd gelagert sein.

Nach einer besonders bevorzugten Ausführungsform der erfindungsgemäßen Vorrichtung sind die Rollen, Walzen o. dgl. des Sterns im Bereich des zweiten Bandförderers o. dgl. parallel zu letzterem zwangsgeführt ; die Zwangsführung kann dabei aus mindestens einer auf einer Seite des zweiten Bandförderers o. dgl. angeordneten Kurvenscheibe o. dgl. bestehen.

Auf der Zeichnung ist eine beispielsweise Ausführungsform der. erfindungsgemäßen Vorrichtung dargestellt; sie wird nachfolgend näher beschrieben. Es zeigt:
Fig. 1 in schematischer Darstellung eine Seitenansicht auf die Ausführungsform und
Fig. 2 eine ähnliche Ansicht mit einem zusätzlichen Teil.

Die von einer Rollenrotationsdruckmaschine angelieferten Produkte können gefalzte Signaturen, Einzelbögen oder auch Bogenstapel sein, soweit sie in Schuppenform mit üblichen Fördermitteln, z. B. Paaren von endlosen Förderbändern mit hoher Geschwindigkeit gefördert werden können.

Rollenrotationsdruckmaschinen, bei denen auch Falzungen vorgenommen werden, liefern z. B. 40 000 Signaturen je Stunde in Schuppenform.

Unabhängig von der Länge der einzelnen Papierprodukte hat sich ein Schuppenabstand z. B. von 80 mm als üblich erwiesen. Dieser übliche Schuppenabstand variiert jedoch aufgrund der etwas unregelmäßigen Abgabe des Abgabesterns hinter der Rollenrotationsdruckmaschine oder auch einer Beschickungsmaschine, so daß Fehler von ca. 50 %, d. h. also 40 mm zu berücksichtigen sind.

Um zu vermeiden, daß diese Fehler sich bei einer Beschleunigung der einzelnen Schuppen beim Auseinanderziehen des Schuppenstromes vergrößern, soll mit der nachfolgend beschriebenen Vorrichtung jeweils erreicht werden, daß der jeweils vorhandene Fehler konstant gehalten wird.

Die Papierprodukte werden über einen nicht dargestellten ersten Bandförderer der erfindungsgemäßen Vorrichtung eingeführt. Ein über zwei Umlenkwalzen 1 und 2 geführter zweiter Bandförderer 3 ist als Endlosband ausgebildet und dient als Widerlager für einen ebenfalls als Endlosband ausgebildeten dritten Bandförderer 5, welcher bei der dargestellten Ausführungsform drei Umlenkwalzen 6, 7, 8 aufweist, von denen eine angetrieben sein kann.

Das geringfügig elastische Endlosband des Bandförderers 5 ist bei der dargestellten Ausführungsform ca. 50-55 cm breit und weist eine haftfähige Oberfläche auf. Statt des einzelnen breiten Bandes kann eine Anzahl schmälerer Bänder über die Umlenkwalzen umlaufen.

Innerhalb des Endlosbandes des Bandförderers 5 ist ein um eine Achse 10 umlaufender Stern angeordnet, welcher freilaufende Walzen 11 - im vorliegenden Fall sind fünf Walzen vorgesehen - aufweist.

Der mit den fünf freilaufenden Umlenkwalzen versehene Stern greift jeweils mit zwei oder drei Umlenkwalzen an der Innenseite des Bandförderers 5 an.

Die einzelnen Walzen 11 des Sterns sind an einem mit jeweils einer Feder 12 versehenen Gehäuse 13 angebracht, so daß sie in radialer Richtung federn können.

Wie aus Fig. 1 ersichtlich ist, sind von der frei laufenden Walze 14 bis zur entsprechenden frei laufenden Umlenkwalze 15 und wiederum bis zur entsprechenden Umlenkwalze 16 geradlinige Abschnitte des Bandförderers 5 vorgesehen. Der geradlinige Abschnitt des Endlosförderers zur Schuppeneinlaufstelle. 20 hat einen spitzen Winkel zur Horizontalen, um die Berührungslinie zwischen den beiden Endlosbändern des zweiten Bandförderers 3 und des dritten Bandförderers 5 genau zu bestimmen.

Die jeweilig frei laufenden Walzen 11, 14, 15 und 16 bzw. 17 schließen miteinander einen Bogenwinkel ein, der dem Papierproduktabstand angepaßt ist.

Während der Schuppenstrom mit einer Geschwindigkeit von ca. 50 m/min einläuft, wird der dritte Bandförderer 5 mit einer ca. dreifachen Geschwindigkeit von 150 m/min angetrieben, um den Papierproduktstrom auseinanderzuziehen.

Der Stern mit den fünf Walzen 11, 14 bis 17 dreht sich dagegen mit einer Geschwindigkeit, die der Drehung des Abgabesterns der Rollenrotationsdruckmaschine bei Herstellung des Schuppenstromes entspricht, also z. B. 50 m/min.

Aufgrund dieser Relativgeschwindigkeiten wird erreicht, daß das Auseinanderziehen der Schuppen mit nun dreifach erhöhter Geschwindigkeit erreicht wird, jedoch daß durch die Andrückwalzen 11 bzw. 14 bis 17 jeweils das einzelne Papierprodukt immer im gleichen Abstand von dem vorherigen Papierprodukt und dem nachfolgenden Papierprodukt erfaßt wird. Durch diesen « konstanten Abstand der Erfassungsstelle, unabhängig von der möglichen Fehlerquelle wird erreicht, daß bei einem nachfolgenden Verschuppen die ursprünglichen Fehler mit ihren Abständen wieder auftauchen.

Nach Fig. 2 ist seitlich von den beiden Bandförderern 3 und 5 jeweils je eine Kurvenscheibe 30 vorgesehen, die den Lauf der seitlich vorstehenden, frei laufenden Walzen 11 bzw. 14 bis 17 bestimmen.

Während die Walzen im oberen Teil ihres Drehbereichs durch die Federbelastung in voll ausgefahrener Stellung umlaufen, werden sie durch die Aufladefläche 31 in der Kurvenscheibe 30 im unteren Drittel gegen die Wirkung der Federn 12 nach innen gedrückt, wobei an der Krümmungsstelle 32 das jeweilige Papierprodukt erfaßt wird.

Nach der Krümmungsstelle 33 löst sich der Bandförderer 5 wieder vom Papierprodukt und läuft über die Umlenkwalzen 6, 7, 8, worauf dann das nächste Papierprodukt in der Einlaufstelle 20 erfaßt wird.

Nach einer abgewandelten Ausführungsform kann der Stern zwar mit fünf Umlenkwalzen und der Bandförderer 5 z. B. mit vier Umlenkwalzen versehen sein ; es ist jedoch nicht erforderlich, daß die Umlenkwalzen des Sterns am dritten Bandförderer 5 - wie oben ausgeführt - mit mindestens zwei Walzen angreifen, sondern es ist dann nur eine Umlenkwalze des Sterns für die Andrückung notwendig.

Weiterhin ist es möglich, statt der radialen Federgehäuse den Walzen 11, 14 bis 17 des Sterns jeweils je einen Lenker vorzusehen, welcher durch Federwirkung (Schenkelfedern) nach außen gedrückt wird.

Statt des als Widerlager ausgebildeten zweiten Bandförderers 3 kann auch ein zweiter Stern mit einem Bandförderer eingesetzt werden.

## Patentansprüche

1. Verfahren zum Verändern der Fördergeschwindigkeit einzelner auf einem ersten Bandförderer od. dgl. herangeführter, schuppenartig ausliegender Flächengebilde od. dgl., insbesondere Druckprodukte, mittels eines zweiten Bandförderers (3) od. dgl. und eines dritten mit unterschiedlicher Geschwindigkeit angetriebenen Bandförderers (5) od. dgl: und einer im wesentlichen senkrecht zur Oberfläche des zweiten Bandförderers (3) vorgenommenen Druckbeaufschlagung der Flächengebilde od. dgl. dadurch gekennzeichnet, daß die Heranführung durch den ersten Bandförderer od. dgl. und die Druckbeaufschlagung der Flächengebilde od. dgl. mit vom dritten (5) auf den zweiten Bandförderer (3) ausgeübten mechanischem Druck im gleichen Rhythmus wie die vorgeschaltete Ablegevorrichtung der Flächengebilde od. dgl. unabhängig von der Lage der Vorderkante der jeweiligen Flächengebilde od. dgl. erfolgt und daß der mechanische Druck vom dritten auf den zweiten Bandförderer durch eine geradlinige Parallelführung über einen Teilabschnitt des Förderweges der Flächengebilde od. dgl. aufrechterhalten wird.

2. Verfahren nach Anspruch 1, wobei der dritte Bandförderer (5) od. dgl. mit erhöhter Geschwindigkeit angetrieben wird, dadurch gekennzeichnet, daß die Flächengebilde od. dgl. bis zu ihrer vollständigen Vereinzelung auseinandergezogen werden.

3. Vorrichtung zur Durchführung des Verfahrens nach Anspruch 1 oder 2 mit einem ersten Bandförderer od. dgl. zum Heranführen der Flächengebilde od. dgl., einem zweiten (3) und einem dritten (5) in bezug auf letzteren mit unterschiedlicher Geschwindigkeit angetriebenen Bandförderer und Mitteln (11, 14, 15, 16, 17) zum Ausüben eines Druckes auf die Flächengebilde od. dgl. beim Zusammenführen des zweiten und dritten Bandförderers, dadurch gekennzeichnet, daß die Mittel zum Ausüben des mechanischen Drucks aus mindestens drei, vorzugsweise fünf Rollen, Walzen (11, 14, 15, 16, 17) od. dgl. bestehen, die an einem Stern federnd angebracht sind, dessen Tangentialgeschwindigkeit mit der Tangentialgeschwindigkeit einer vorgeschalteten Abgabevorrichtung für die Flächengebilde od. dgl. übereinstimmt und daß der dritte Bandförderer (5) mindestens eine Umlenkrolle oder -walze (6) aufweist, welche eine geradlinige Parallelführung bewirkt.

4. Vorrichtung nach Anspruch 3, dadurch gekennzeichnet, daß der dritte Bandförderer (5) od. dgl. als Endlosförderer ausgebildet ist.

5. Vorrichtung nach Anspruch 3 oder 4, dadurch gekennzeichnet, daß die Rollen, Walzen (14, 15, 16) od. dgl. des Sterns auch als Umlenkrollen, -walzen od. dgl. des dritten Bandförderers (5) od. dgl. ausgebildet sind.

6. Vorrichtung nach einem oder mehreren der Ansprüche 3. bis 5, dadurch gekennzeichnet, daß jede Rolle, Walze (11, 14, 15, 16, 17) od. dgl. des Sterns einzeln in radialer Richtung federnd gelagert ist.

7. Vorrichtung nach einem oder mehreren der Ansprüche 3 bis 6, dadurch gekennzeichnet, daß die Rollen, Walzen (11, 14, 15, 16, 17) ^{p}d. dgl. des Sternes im Bereich des zweiten Bandförderers (3) od. dgl. parallel zu letzterem zwangsgeführt sind.

8. Vorrichtung nach Anspruch 7, dadurch gekennzeichnet, daß die Zwangsführung aus mindestens einer auf einer Seite des zweiten Bandförderers (3) od. dgl. angeordneten Kurvenscheibe (30) od. dgl. besteht.

## Claims

1. Process for altering the conveying speed of individual imbricate sheets or the like, in particular printed products, fed on a first conveyor belt or the like by means of a second conveyor belt (3) or the like and a third conveyor belt (5) or the like driven at a differing speed, and by means of pressure acting on the sheets or the like substantially perpendicular to the surface of the second conveyor belt (3), characterized in that the feed by the first conveyor belt or the like and the pressure acting on the sheets or the like by a mechanical pressure exerted by the third conveyor belt (5) on the second conveyor belt (3) take place at the same rhythm as the preceding delivery apparatus of the sheets or the like independently of the position of the front edge of the respective sheets or the like, and in that the mechanical pressure of the third conveyor belt on the second conveyor belt is maintained by a rectilinear parallel guidance over a part section of the conveying path of the sheets or the like.

2. Process according to claim 1, the third conveyor belt (5) or the like being driven at higher speed, characterized in that the sheets or the like are drawn apart until they are completely separated.

3. Apparatus for carrying out the process according to claim 1 or 2 having a first conveyor belt or the like for feeding the sheets or the like, a second conveyor belt (3) and a third conveyor belt (5) driven at differing speed relative to the latter, and means (11, 14, 15, 16, 17) for exerting a pressure on the sheets or the like when the second and third conveyor belts are brought together, characterized in that the means for exerting the mechanical pressure comprise at least three, preferably five, rollers, cylinders (11, 14, 15, 16, 17) or the' like which are resiliently mounted on a star whereof the tangential speed corresponds with the tangential speed of a preceding delivery apparatus for the sheets or the like, and in that the third conveyor belt (5) has at least one deflection roller or cylinder (6) which effects a recilinear parallel guidance.

4. Apparatus according to claim 3, characterized in that the third conveyor belt (5) or the like is constructed as an endless conveyor.

5. Apparatus according to claim 3 or 4, characterized in that the rollers, cylinders (14, 15, 16) or the like of the star are also constructed as deflection rollers, cylinders or the like of the third conveyor belt (5) or the like.

6. Apparatus according to one or more of claims 3 to 5, characterized in that each roller, cylinder (11, 14, 15, 16, 17) or the like of the star is independently sprung in the radial direction.

7. Apparatus according to one or more of claims 3 to 6, characterized in that the rollers, cylinders (11, 14, 15, 16, 17) or the like of the star are positively guided in the region of. the second conveyor belt (3) or the like and parallel thereto.

8. Apparatus according to claim 7, characterized in that the positive guidance comprises at least one cam disc (30) or the like arranged on one side of the second conveyor belt (3) or the like.

## Revendications

1. Procédé pour la modification de la vitesse d'avance d'objets plats ou analogues disposés en écaille, en particulier des produits imprimés, sur un premier convoyeur à bande, ou analogue, au moyen d'un second convoyeur à bande (3) ou analogue et d'un troisième convoyeur à bande (5) ou analogue, entraînés à des vitesses différentes avec application de pression sur les objets plats ou analogues perpendiculairement à la surface du deuxième convoyeur à bande (3) ou analogue, caractérisé en ce que l'avancement par le premier convoyeur ou analogue et la-mise sous pression des objets plats ou analogues avec la pression mécanique exercée par le troisième convoyeur (5) sur le deuxième convoyeur (3) s'effectuent au même rythme que la dépose en aval des objets plats ou analogues indépendamment de la posi- tioh du bord antérieur de chaque objet plat ou analogue et que la pression mécanique du troisième convoyeur sur le second est maintenue par un guidage parallèle rectiligne sur une section partielle du parcours des objets plats ou analogues.

2. Procédé selon la revendication 1 où le troisième convoyeur à bande (5) ou analogue est entraîné à une vitesse accélérée, caractérisé en ce que les objets plats ou analogues sont extraits les uns aux autres jusqu'à séparation complète.

3. Dispositif pour la mise en oeuvre du procédé selon la revendication 1 ou 2, avec un premier convoyeur à bande ou analogue pour l'amenée des objets plats ou analogues, un deuxième (3) et un troisième (5) convoyeurs à bande entraînés à des vitesses différentes par rapport au premier, et des moyens (11, 14, 15, 16, 17) pour l'exercice d'une pression sur les objets plats ou analogues au rapprochement des deuxième et troisième convoyeurs, caractérisé en ce que les moyens destinés à exercer la pression mécanique consiste en au moins trois, de préférence cinq, rouleaux, cylindres (11, 14, 15, 16, 17) ou analogues, qui sont montés élastiquement sur une étoile, dont la vitesse tangentielle concorde avec la vitesse tangentielle d'un dispositif de dépose en aval des objets plats ou analogues et que le troisième convoyeur (5) comporte au moins un rouleau ou cylindre de renvoi (6) qui réalise un guidage parallèle rectiligne.

4. Dispositif selon la revendication 3, caractérisé en ce que le troisième convoyeur à bande (5) ou analogue est un convoyeur sans fin.

5. Dispositif selon la revendication 3 ou 4, caractérisé en ce que les rouleaux, cylindres (14, 15, 16) ou analogues de l'étoile sont constitués aussi en rouleaux, cylindres ou analogues de renvoi du troisième convoyeur à bande (5).

6. Dispositif selon l'une ou plusieurs des revendications 3 à 5, caractérisé en ce que chaque rouleau, cylindre (11, 14, 15, 16, 17) ou analogue de l'étoile sont montés individuellement de manière élastique en direction radiale.

7. Dispositif selon l'une ou plusieurs des revendications 3 à 6, caractérisé en ce que les rouleaux, cylindres (11, 14, 15, 16, 17) ou analogues de l'étoile comportent dans la zone du deuxième convoyeur à bande (3) ou analogue et parallèlement à celui-ci un guidage positif.

8. Dispositif selon la revendication 7, caractérisé en ce que le guidage positif consiste en au moins un disque de came (30) ou analogue disposé sur un côté du deuxième convoyeur à bande (3) ou analogue.
